# DEMANDE DE BREVET EUROPEEN

(11) **EP 0 993 084 A1**
(43) Date de publication de la demande: **12.04.2000**
(21) Numéro de dépôt: 99402466.9
(22) Date de dépôt: 07.10.1999
(51) Int. Cl.: H01R 25/00, H01R 31/02

(54) **Prise électrique gigogne**

(30) Priorité: 07.10.1998 FR 9812545
(71) Demandeur: Prieur, Jean-Marie, 78370 Plaisir (FR)
(72) Inventeur: Prieur, Jean-Marie, 78370 Plaisir (FR)
(74) Mandataire: de Pastors, Alice

(57) **Abrégé**

Prise électrique comportant une partie mâle et une partie femelle, qui reliée à un appareil électrique permet d'en connecter un second sans avoir à utiliser d'accessoires annexes du type multiprise, comportant
un corps cylindrique plein (1) dont la partie inférieure, dite mâle, est munie de deux broches (4) et d'une douille (3) et dont la partie supérieure, dite femelle, est munie de deux douilles (6) et d'une broche (7),
un câble électrique relié à un appareil électrique,
la douille (3) et les broches (4) étant connectées au câble (5), la douille (3) et la broche (7) étant connectées entre elles et les broches (4) et les douilles (6) étant connectées entre elles une à une.

## Description

La présente invention consiste en une prise électrique dite « gigogne » comportant un côté mâle et un côté femelle, qui associé au fil d'un appareil électrique permet d'en connecter un second sans avoir à utiliser d'accessoires annexes du type multiprise.

Les prises électriques actuellement disponibles avec les appareils utilisant l'électricité ne permettent de brancher qu'un appareil à la fois sur une prise, à moins d'utiliser un accessoire annexe du type multiprise.

Ceci est particulièrement vrai pour tout ce qui concerne le matériel informatique, lorsque l'on doit, par exemple, brancher simultanément un micro-ordinateur, un écran, une imprimante, un scanner, etc. Le dispositif selon l'invention permet de remédier à cet inconvénient. Il comporte en effet un côté mâle destiné à être enfiché dans une prise femelle généralement murale et un côté femelle connecté en interne au côté mâle destiné à recevoir la prise mâle d'un autre appareil.

Jusqu'ici pour connecter plusieurs appareils sur une même prise, on utilisait soit une prise comportant une partie mâle et au moins deux parties femelles, soit un bloc multiprise comportant une pluralité de socles de prises femelles et un câble permettant de relier le bloc à une prise de courant murale.

Il existe cependant un certains nombre de systèmes permettant d'empiler des éléments mâles sur des éléments femelles, comme par exemple les dispositifs décrits dans les brevets FR1600764, FR1302085, FR1461897 et FR1522164. Les différents dispositifs connus sont limités à des prises ne comportant que deux bornes (+ et -) sans prise de terre.

Le dispositif selon l'invention sera maintenant décrit plus en détail par références aux dessins annexés.

La figure (1) représente une vue de face d'un premier mode de réalisation du dispositif selon l'invention.

La figure (2) représente une vue de profil de ce dispositif.

La figure (3) représente une vue de dessous de ce dispositif.

La figure (4) représente une vue en perspective de dessus de ce dispositif.

La figure (5) représente une vue en perspective de dessous de ce dispositif.

Les figures 6 à 8 représentent, respectivement, une vue de face, de profil et de dessous d'un deuxième mode de réalisation du dispositif selon l'invention.

Les figures 9 à 11 représentent, respectivement, une vue de face, de profil et de dessous d'un troisième mode de réalisation du dispositif selon l'invention.

Dans le premier mode de réalisation de l'invention, la prise comporte un corps cylindrique plein (1) surmonté d'une partie cylindrique creuse (2).

La partie supérieure du corps cylindrique (1) comprend deux douilles (6), formant la partie femelle du dispositif, et une broche (7), faisant saillie perpendiculairement à la section du cylindre, pour le raccordement à la terre.

La partie inférieure du cylindre (1), comprend une douille (3), destinée à recevoir la broche de raccordement à la terre de la prise murale ou d'un autre dispositif selon l'invention sur lequel elle est empilée. Sont également prévues deux broches (4), faisant saillie perpendiculairement à la section du cylindre et qui représentent la partie mâle du dispositif.

La partie cylindrique creuse (2) sert de protection à la broche (7).

Le câble électrique (5) destiné à être relié à un appareil forme un angle quelconque, de préférence perpendiculaire, avec l'axe des broches (4).

La douille (3) et les broches (4) sont connectées au câble (5).

La douille (3) et la broche (7) sont connectées entre elles.

Les broches (4) et les douilles (6) sont connectées entre elles une à une.

Dans la présente description, les parties (1) et (2) sont toujours représentées sous une forme cylindrique, ceci en raison des normes actuellement en vigueur. Cependant l'invention n'est pas limitée à cette forme particulière et il est évident que l'invention est applicable à toute autre forme, dans la mesure où celle-ci permet d'atteindre les objectifs de l'invention.

Selon une variante, la partie cylindrique creuse (2) est munie d'un couvercle articulé, qui comporte un système de ressort pour le maintenir fermé.

Selon une autre variante, le dispositif ne comporte pas de partie cylindrique (2) et la partie femelle du corps (1) est fermée par un couvercle articulé, muni d'un système de ressort pour le maintenir fermé et qui entraîne avec lui la fiche de terre (7) à l'ouverture et à la fermeture du couvercle.

Le dispositif selon l'invention permet donc d'empiler l'une sur l'autre plusieurs prises identiques et ainsi de connecter sur une seule prise une pluralité d'appareils électriques sans avoir recours à des dispositifs annexes.

Pour pallier aux problèmes posés par la mise en place dans un local d'un empilement de prises on a prévu plusieurs modes de réalisation particuliers.

Ainsi selon le deuxième mode de réalisation de l'invention, représenté par les figures 6 à 8, la partie femelle fait un angle de 90° avec la partie mâle permettant un empilement parallèle aux parois du local.

Pour permettre l'orientation de l'empilement de prises en fonction de la place disponible on a également prévu d'autres variantes de réalisation.

Selon le troisième mode de réalisation de l'invention, représenté par les figures 9 à 11, on inclut une articulation autour d'un axe (8) entre la partie femelle et la partie mâle de façon à permettre une rotation de la partie femelle autour de la partie mâle de 0° à 360°, une butée (9) empêchant de faire plusieurs tours.

Enfin l'invention n'est évidemment pas limitée aux modes de réalisation décrits et représentés mais en couvre au contraire toutes les variantes.

## Revendications

1. Prise électrique comportant une partie mâle et une partie femelle, qui reliée à un appareil électrique permet d'en connecter un second sans avoir à utiliser d'accessoires annexes du type multiprise, comportant
un corps cylindrique plein (1) dont la partie inférieure, dite mâle, est munie de deux broches (4) et d'une douille (3) et dont la partie supérieure, dite femelle, est munie de deux douilles (6) et d'une broche (7),
un câble électrique (5) relié à un appareil électrique,
la douille (3) et les broches (4) étant connectées au câble (5), la douille (3) et la broche (7) étant connectées entre elles et les broches (4) et les douilles (6) étant connectées entre elles une à une.

2. Prise électrique selon la revendication 1, caractérisée en ce qu'elle comporte une partie cylindrique creuse (2) qui sert de protection à la broche (7).

3. Prise électrique selon la revendications 2, caractérisée en ce que la partie (2) est fermée par un couvercle articulé, dans sa partie supérieure, lequel est muni d'un système de ressort pour le maintenir fermé.

4. Prise électrique selon la revendication 1, caractérisée en ce que la partie (1) est fermée par un couvercle articulé, dans sa partie supérieure, lequel est muni d'un système de ressort pour le maintenir fermé et qui entraîne avec lui la broche (7) à l'ouverture et à la fermeture du couvercle.

5. Prise électrique selon l'une des revendications 1 à 4, caractérisée en ce que la partie femelle fait un angle de 90° avec la partie mâle.

6. Prise électrique selon l'une des revendications 1 à 4, caractérisée en ce qu'une articulation autour d'un axe (8) est incluse entre la partie femelle et la partie mâle de façon à permettre une rotation de la partie femelle autour de la partie mâle de 0° à 360°, une butée (9) empêchant de faire plusieurs tours.

7. Prise électrique selon l'une des revendications précédentes, caractérisée en ce qu'elle peut être ouverte et refermée et qu'elle dispose des éléments de connexion permettant de la relier à un fil électrique.
